# EUROPÄISCHE PATENTSCHRIFT

(11) **EP 3 260 621 B1**
(45) Veröffentlichungstag und Bekanntmachung des Hinweises auf die Patenterteilung: **31.07.2019**
(21) Anmeldenummer: 17177535.6
(22) Anmeldetag: 22.06.2017
(51) Int. Cl.: E04C 2/54

(54) **PROFILBAUGLASANORDNUNG**
PROFILE CONSTRUCTION GLASS ARRANGEMENT
SYSTÈME DE VERRE DE CONSTRUCTION PROFILÉ

(30) Priorität: 22.06.2016 DE 102016111483
(43) Veröffentlichungstag der Anmeldung: 27.12.2017
(73) Patentinhaber: GLASFABRIK LAMBERTS GMBH & CO. KG, 95632 Wunsiedel (DE)
(72) Erfinder: Lamberts, Christoph, 95632 Wunsiedel (DE)
(74) Vertreter: Kastel, Stefan

(56) Entgegenhaltungen:
- AT-B- 409 989
- CH-A5- 687 549
- DE-A1- 19 806 424

## Beschreibung

Die Erfindung betrifft eine Profilbauglasanordnung, umfassend wenigstens eine Reihe nebeneinander angeordneter Profilbauglasbahnen, die jeweils wenigstens einen Steg und wenigstens einen Flansch aufweisen.

Derartige Profilbauglasanordnungen sind beispielsweise aus der EP 1 058 760 B1 oder EP 0 742 324 B1 bekannt.

Insbesondere lassen sich mit derartigen Profilbauglasanordnungen lichtdurchlässige Wandbereiche bilden. Die Profilbauglasbahnen sind insbesondere durch Glasprofile gebildet. Insbesondere kommen hierzu U-Glasprofile mit einem Steg und zwei Flanschen, die zusammen ein U-Profil bilden, oder auch L-Profile mit einem Steg und einem Flansch an einer Seite in Betracht.

Die Profilbauglasbahnen können einschalig oder doppelschalig angeordnet werden. Insbesondere bei einer doppelschaligen Ausbildung werden eine erste Reihe von Profilbauglasbahnen, die allesamt Flansche zu einer ersten Richtung hin ausgerichtet haben, und eine zweite Reihe von Profilbauglasbahnen, deren Flansche entgegengesetzt gerichtet sind, ineinander verschachtelt angeordnet, so dass zwischen U-förmigen Profilglasbahnen der ersten Reihe und entsprechenden Profilbauglasbahnen der zweiten Reihe Hohlräume entstehen.

Aus der EP 0 742 324 B1 ist es bekannt, an der Innenseite der Stege transparente Wärmedämmeinrichtungen vorzusehen. Zum Beispiel werden hierzu Kapillarplatten angeordnet. Damit kann ein Wandbauelement gebildet werden, das zur transparenten Wärmedämmung fähig ist, wobei Licht in das Gebäude gelassen werden kann, aber dennoch eine hohe Isolierwirkung erzielbar ist.

Aus der CH 687 549 A5 ist ein Fassadenelement bekannt, das aus zwei im Querschnitt U-förmigen Glasprofilscheiben und einem im Hohlraum zwischen den Scheiben angeordneten Füllkörper besteht. Der Füllkörper besteht aus einer transparenten Wärmedämmung, wie zum Beispiel aus aufeinandergeschichteten und miteinanderverbundenen, engen, transparenten, dünnwandigen Röhrchen oder aus einer Waben- oder Rasterstruktur aus transparentem, dünnwandigem Kunststoff. Die Glasprofilscheiben sind mit Verbindungsstegen, welche ebenfalls Tragplatten für den Füllkörper tragen, miteinander verbunden. Da die Wärmedämmung mit den Glasprofilscheiben fest verbunden ist, ist die bauseitige Montage einer derartigen Anordnung erschwert.

Die DE 198 06 424 A1 offenbart ein Verfahren zum Herstellen eines Wabenmaterials, welches in TWD-Systemen (Transparente Wärmedämmung) einsetzbar ist. Dabei wird das Wabenmaterial durch Extrusionstechnik hergestellt. Ein dadurch hergestellter Füllkörper in Form quaderförmiger Blöcke, welche formstabil sind und den zwischen zwei Profilbaugläsern gebildeten Raum ausfüllen sollen, eignet sich als transparente Wärmedämmung.

Aus der AT 409 989 B geht ein Fassadenelement bestehend aus zwei U-förmigen Scheiben, deren Schenkel über Stegplatten miteinander verbunden sind, hervor. Auf dem eine Schenkel einer U-förmigen Scheibe ist ein erstes U-förmiges, elastomeres Dichtungsprofil, auf dem anderen Schenkel ein zweites U-förmiges Dichtungsprofil aufgesteckt. Im Hohlraum zwischen den beiden U-förmigen Scheiben ist eine transparente Wärmedämmung angeordnet.

Die Erfindung hat sich zur Aufgabe gestellt, derartige Profilbauglasanordnungen der aus der EP 0 742 324 B1 bekannten Art hinsichtlich der Wärmedämmfähigkeit sowie einer einfacheren Montage zu verbessern. Es soll eine Profilbauglasanordnung gebildet werden, mit denen sich Wandbereiche von Gebäuden in einfacher Art und Weise bilden lassen, wobei dennoch eine höhere Wärmedämmfähigkeit als bisher bei derartigen Profilbauglasanordnungen erzielbar ist. Ferner soll die Profilbauglasanordnung auch eine hohe Dauerbeständigkeit aufweisen.

Zum Lösen dieser Aufgabe schlägt die Erfindung eine Profilbauglasanordnung nach Anspruch 1 vor.

Vorteilhafte Ausgestaltungen der Erfindung sind Gegenstand der Unteransprüche.

Gemäß einem ersten Aspekt schafft die Erfindung eine Profilbauglasanordnung umfassend wenigstens eine Reihe nebeneinander angeordneter Profilbauglasbahnen, die jeweils mit wenigstens einem Steg und wenigstens einem Flansch versehen sind, wobei die Profilbauglasanordnung wenigstens eine selbsttragende Mehrfachstegplatte aus Kunststoff umfasst, wobei die Profilbauglasanordnung ein plattenförmiges selbsttragendes Wärmeisoliermaterial aufweist, das nicht an den jeweiligen Profilbauglasbahnen selbst, sondern gesondert befestigt ist und durch eine Mehrfachstegplattenanordnung aus mehreren der Mehrfachstegplatten gebildet ist.

Es ist bevorzugt, dass die Mehrfachstegplatte mit zumindest einer Richtungskomponente ihrer Haupterstreckungsrichtung parallel zu den Stegen der Profilbauglasbahnen ausgerichtet ist.

Es ist bevorzugt, dass auf der im bestimmungsgemäßen Gebrauch an einem Gebäude nach außen hin gerichtet anzuordnenden Außenseite der Mehrfachstegplatte eine erste Reihe aus nebeneinander angeordneten Profilbauglasbahnen angeordnet ist.

Es ist bevorzugt, dass auf der im bestimmungsgemäßen Gebrauch an einem Gebäude nach innen hin gerichtet anzuordnenden Innenseite der Mehrfachstegplatte eine zweite Reihe aus nebeneinander angeordneten Profilbauglasbahnen angeordnet ist, so dass die wenigstens eine Mehrfachstegplatte zwischen wenigstens zwei Reihen aus nebeneinander angeordneten Profilbauglasbahnen aufgenommen ist.

Es ist bevorzugt, dass auf der Außenseite der Mehrfachstegplatte eine äußere mehrfachschalige Glasbahnenanordnung mit der ersten Reihe und wenigstens einer dritten Reihe von Profilbauglasbahnen vorgesehen ist, wobei die Flansche der Profilbauglasbahnen der ersten Reihe und die Flansche der Profilbauglasbahnen der dritten Reihe zueinander gerichtet sind.

Es ist bevorzugt, dass auf der Innenseite der Mehrfachstegplatte eine innere mehrfachschalige Glasbahnenanordnung mit der zweiten Reihe und wenigstens einer weiteren Reihe von Profilbauglasbahnen vorgesehen ist, worin Profilbauglasbahnen mit ihren Flanschen zueinander angeordnet sind.

Es ist bevorzugt, dass die wenigstens eine Mehrfachstegplatte zusammen mit mehreren der Profilbauglasbahnen an einer gemeinsamen Halteeinrichtung gehalten ist.

Es ist bevorzugt, dass die Halteeinrichtung ein U- oder H-förmiges Halteprofil zum Umfassen von Flanschenden benachbarter Profilbauglasbahnen aufweist.

Es ist bevorzugt, dass das H-förmige Halteprofil auf beiden Seiten Flanschenden benachbarter Profilbauglasbahnen unterschiedlicher Reihen von Profilbauglasbahnen mit entgegengesetzter Anordnung umfassen, wobei an wenigstens einer Halteprofilstirnseite des Halteprofils, die in einen Hohlraum gerichtet ist, der zwischen den Flanschen von mit ihren Flanschen zueinander gerichteten Profilbauglasbahnen gebildet ist, eine Stirnseite der wenigstens einen in dem Hohlraum angeordneten Mehrfachstegplatte befestigt ist.

Es ist bevorzugt, dass die Mehrfachstegplatte aus transparentem oder lichtdurchlässigen Kunststoff gebildet ist.

Die Profilbauglasbahnen sind beispielsweise aus Naturglasprofilen, aus Ornamentglasprofilen, aus Profilgläsern mit Wärmeschutzbeschichtung, aus sandgestrahlten Profilgläsern, aus farbemaillierten Profilgläsern, aus UV-Schutz-Profilgläsern, aus vorgespannten Profilgläsern und/oder aus Prisma-Profilgläsern gebildet, die zumindest an ihrem Steg eine mit einer Prismastruktur versehene Oberfläche haben.

Es ist bevorzugt, dass zwischen der wenigstens einen Mehrfachstegplatte und den Stegoberflächen der wenigstens einen Reihe von nebeneinander angeordneten Profilbahnen ein Abstand vorgesehen ist.

Es ist bevorzugt, dass mehrere Mehrfachstegplatten in einer Ebene ausgerichtet sind und/oder an Stirnseiten miteinander befestigt zu einer ebenen Mehrfachstegplattenanordnung zusammengefügt sind.

Außerdem betrifft die Erfindung eine Verglasung aus einer solchen Profilbauglasanordnung und/oder ein Gebäude mit einer solchen Profilbauglasanordnung.

In jüngerer Zeit werden immer mehr Gebäudewände aus Profilbauglasanordnungen gewünscht. Mit derartigen Profilbauglasanordnungen versehene Wände haben ein sehr hochwertiges Aussehen und lassen sich je nach Ausführung der Profilbaugläser in ihrem Aussehen verändern.

Es sind einige Anstrengungen unternommen worden, die Wärmedämmfähigkeit von derartigen Profilbauglasanordnungen zu verbessern. Hierzu wurden unterschiedliche transparente Wärmedämmmaterialien an den Stegen angeordnet. Teilweise wird hier auch mit Materialien gearbeitet, die mit Aero-Gel versehen sind. Die Montage derartiger Profilbauglasanordnungen ist komplex, da die Monteure neben der Anordnung der Profilbauglasbahnen auch das transparente Wärmedämmmaterial mit den Glasprofilen verbinden müssen. Trotz des erhöhten Montageaufwands lassen die Wärmedämmwerte zu wünschen übrig.

Wird dagegen eine Profilbauglasanordnung der erfindungsgemäßen Art verwendet, wo eine Anordnung aus nebeneinander angeordneten Profilbaugläsern mit einer Mehrfachstegplatte kombiniert wird, lassen sich überraschend hohe Wärmedämmwerte erzielen. Dabei lassen sich derartige Mehrfachstegplatten relativ einfach montieren, die Montagearbeiten für derartige Mehrfachstegplatten sind auch gering qualifizierten Baufachkräften vertraut.

Die wenigstens eine Reihe von Profilbaugläsern wird vorzugsweise an einer im bestimmungsgemäßen Gebrauch nach außen hin zu richtenden Außenseite der Mehrfachstegplatte angeordnet. Die Außenseite wird so durch die Reihe von Profilbaugläsern geschützt. Die Anordnung hinter den Profilbaugläsern hat den Vorteil, dass die Profilbaugläser auch bei Ausbildung aus ganz normalen Glasmaterialien bereits einen hohen Anteil von UV-Licht am Durchgang hindern.

Mehrfachstegplatten sind auf dem Bausektor in großer Vielzahl erhältlich, sie werden beispielsweise zur Bedachung von Wintergärten oder Carports verwendet. Die Mehrfachstegplatten sind beispielsweise als Doppelstegplatten, Dreifachstegplatten oder Vierfachstegplatten oder auch mit noch mehr Anordnungen erhältlich. Die meisten auf dem Markt erhältlichen Mehrfachstegplatten sind aus Polycarbonat oder vergleichbaren Kunststoffen gebildet. Beispiele hierfür sind Polycarbonat-Stegplatten der Fa. Rodeca, weitere Beispiele finden sich in der DE 101 59 373 A1, der DE 101 29 702 A1, der DE 10 2004 032 357 A1, der DE 199 54 955 A1, der DE 20 2011 052 489 U1, der DE 10 2009 052 042 A1 oder der DE 20 2012 101 408 U1.

Derartige Mehrfachstegplatten sind oft modular bzw. als Module aufgebaut und lassen sich zu mehreren zu einer großen ebenen Plattenanordnung verbinden.

Bei einer besonders bevorzugten Ausgestaltung der Profilbauglasanordnung ist eine derartige ebene Mehrfachstegplattenanordnung auf wenigstens einer ihrer Seiten, vorzugsweise ihrer Außenseite, mit wenigstens einer Reihe von nebeneinander angeordneten Profilbauglasbahnen versehen.

Bei einer besonders bevorzugten Ausgestaltung ist auf der Außenseite eine doppelschalige Anordnung von Profilbauglasbahnen vorgesehen, wobei eine erste Reihe von Profilbauglasbahnen mit ihren Flanschen hin zu der Mehrfachstegplatte und eine weitere Reihe von Profilbauglasbahnen mit ihren Flanschen weg von der Mehrfachstegplatte gerichtet sind, wobei die Flansche der ersten und der weiteren Reihe ineinandergreifen, um so eine doppelschalige Profilverglasung auf der Außenseite der Mehrfachstegplatte zu bilden.

Bei einer noch weiter bevorzugten Ausgestaltung ist nicht nur auf der im bestimmungsgemäßen Gebrauch außenseitigen Außenseite der Mehrfachstegplatte, sondern auch auf der anderen Seite - der Innenseite - wenigstens eine Reihe von Glasprofilbahnen vorgesehen.

Bei einer einschaligen Anordnung der innenseitigen Reihe von Profilglasbahnen sind die Flansche vorzugsweise zu der Mehrfachstegplatte hin gerichtet vorgesehen.

Eine derartige Anordnung aus doppelschaliger Glasbahnenanordnung außen und einschaliger Glasbahnenanordnung innen und einer Mehrfachstegplattenanordnung in der Mitte hat bei Messungen einen U-Wert ergeben, der mit hochwertigen Mehrfachisoliergläsern vergleichbar ist oder sogar besser als derartige hochwertige Isoliergläser ausgebildet ist. Der U-Wert ist hier vergleichbar mit demjenigen eines Dreifach-Isolierglases.

Eine noch größere Verbesserung des Wärmedämmwerts wird erreicht, wenn auf beiden Seiten eine doppelschalige Anordnung aus Profilglasbahnen vorgesehen ist.

Dabei kann zwischen der außenseitigen Anordnung aus Profilglasbahnen und der innenseitigen Anordnung aus Profilglasbahnen - egal, ob doppelschalig oder einfachschalig oder auch mit noch mehr als zwei Schalen - der Abstand zwischen der innenseitigen Glasbahnenanordnung und der außenseitigen Glasbahnenanordnung variabel sein. Hier können entsprechend dünnere oder dickere Mehrfachstegplatten vorgesehen sein. Auch kann ein Abstand zwischen den Profilglasbahnen und der wenigstens einen Mehrfachstegplatte vorgesehen sein.

Bei einer weiteren Variante der Profilbauglasanordnung sind die Mehrfachstegplatten an Glashaltern befestigt, an denen auch die Profilglasbahnen befestigt sind.

Die Mehrfachstegplatten können an ihren Stirnseiten mit entsprechenden Steckausgestaltungen, wie z.B. Nuten oder Federn eines Nut-Feder-Systems, oder mit sonstigen männlichen oder weiblichen Steckprofilen ausgebildet sein. An den Glashaltern können an ins Innere in den Innenraum zwischen Flanschen der Profilbauglasbahnen hin gerichteten Seiten der Glashalter entsprechend komplementäre Steckanordnungen vorgesehen sein. So lassen sich zwischen Glashaltern, an denen jeweilige Flansche der Profilbauglasbahnen gehalten sind, auch die Mehrfachstegplatten einfach befestigen.

Es sind auch modulare Bauweisen möglich, wobei eine Anordnung aus Glasprofilbahnen, Glashaltern und Mehrfachstegplatten herstellerseits vorkonfektioniert und vormontiert werden und an der Baustelle endmontiert werden.

Besonders bevorzugt ist eine Vorrichtung zur transparenten Wärmedämmung vorgesehen, wobei wenigstens eine Reihe von Glasprofilelementen, insbesondere in Form von Glasbahnen, in Verbindung mit wenigstens einer Hohlkanalplatte, insbesondere eine Mehrfachstegplatte, vorgesehen ist.

Die Hohlkanalplatte ist vorzugsweise zwischen einer außenseitigen Reihe von Glasprofilelementen und einer innenseitigen Reihe von Glasprofilelementen angeordnet.

Vorzugsweise sind die Glasprofilelemente mit Wärmebeschichtungen versehen. Beispielsweise ist eine Metalloxid-Beschichtung zumindest auf wenigstens einer der Stegoberflächen angebracht.

Besondere Vorteile der hier vorgestellten Profilbauglasanordnungen werden im Folgenden näher erläutert.

Vorzugsweise ist wenigstens eine Reihe von Profilbauglasbahnen vorgesehen, die für eine besonders gute Statik sorgen. Daneben ist insbesondere ein selbsttragendes Wärmedämmmaterial, vorzugsweise in Form einer Mehrfachstegplatte, vorgesehen.

Insbesondere wenn wenigstens an einer Seite des selbsttragenden Wärmedämmplattenmaterials - vorzugsweise Mehrfachstegplatte - eine zumindest doppelschalige Glasprofilbahnanordnung vorgesehen ist, ist eine besonders stabile Statik erreichbar, wobei hinter dieser stabilen Anordnung die Wärmedämmung angeordnet werden kann und so größere Freiheitsgrade erreichbar sind.

Durch die Trennung zwischen Glasprofilbahnen und Mehrfachstegplatten lässt sich eine Wärmedämmschicht erreichen, deren Raum in der Breite variabel ist. Dies gilt insbesondere, wenn das selbsttragende Wärmedämmmaterial zwischen wenigstens einer außenseitigen Reihe von Profilbahnen und einer innenseitigen Reihe von Profilbahnen angeordnet ist.

Mit der erwünschten Anordnung lässt sich auch eine gute Absturzsicherung erreichen. Insbesondere bei einer doppelschaligen Anordnung und mehr insbesondere bei thermisch vorgespannten Gläsern müssen keine weiteren Maßnahmen zur Absturzsicherung vorgesehen werden.

Es wird für nähere Einzelheiten zu der Anordnung der Profilglasbahnen insbesondere auf die bauaufsichtliche Zulassung Nr. Z-70.4-44 vom 21.12.2012 verwiesen, die Teil der hiesigen Offenbarung bildet und den Anmeldungsunterlagen beigefügt ist.

Wenigstens eine der innenseitigen oder außenseitigen Reihen von Profilglasbahnen ist gemäß der hier beschriebenen doppelschaligen oder einschaligen Ausbildung gemäß der Zulassung Z-70.4-44 ausgebildet.

Der größte Vorteil einer derartigen Anordnung, die aus Profilglasbahnen und einer Mehrfachstegplatte gebildet ist, ist die hiermit erreichbare sehr hohe Wärmedämmung.

Außerdem lässt sich eine sehr variable Gestaltung der Profilbauglasanordnung erreichen. Ein Architekt kann damit sehr unterschiedliche Elemente und Effekte vorsehen. Variabilität ergibt sich durch beispielsweise unterschiedliche Glasauswahl, unterschiedliche Materialien mit geringer oder höherer Lichtdurchlässigkeit und unterschiedlicher Oberflächengestaltung, sei es durch Ornamentierung oder sei es durch Sandstrahlen. Es lassen sich sehr unterschiedliche ästhetische Eindrücke erzeugen. Dabei lassen sich auch sehr hohe Anforderungen an die Statik und an mechanische Eigenschaften erfüllen.

Durch Sandstrahlen von Oberflächen, wie insbesondere den Stegen, lässt sich eine Variation des Tageslichteintrages und des Energieeintrages erreichen.

Eine Variation des Tageslichteintrages sowie des Energieeintrages lässt sich auch durch Gestaltung der Glasoberflächen erreichen. Beispielsweise kann man über gewalzte Formen und Prismengläser je nach unterschiedlichem Einstrahlungswinkel ein unterschiedlicher Lichteintrag und/oder ein unterschiedlicher Energieeintrag erzielen.

Insbesondere auf der Innenseite der Stege können Farbeffekte vorgesehen werden, wie beispielsweise ein Farbemaillieren.

So kann man Sonnenschutz und Wärmeschutz erreichen und mit großer Variabilität vorsehen.

Außerdem lässt sich die Anordnung sehr variabel in Bezug auf Schalldurchlässigkeit gestalten.

Vorzugsweise sind die Mehrfachstegplatten aus transparenten oder zumindest lichtdurchlässigen Materialien gebildet, so dass auch Licht durch die Profilbauglasanordnung hindurchgeleitet werden kann. Es ist aber auch möglich, beispielsweise an bestimmten Bereichen oder auch auf der gesamten Wand, opake Materialien, insbesondere eine opake mehrfache Stegplatte, vorzusehen.

Durch Variierung der Glasschmelzen lässt sich auch der Lichtdurchgang und die Ästhetik verändern. Beispielsweise können die Profilglasbahnen aus grünem Glas oder eisenarmem Glas hergestellt sein. So lässt sich der Energieeintrag und die Ästhetik variieren.

Ein weiterer Aspekt betrifft den UV-Schutz. Je nach unterschiedlichen Schmelztechniken kann man das Glas mit größerer oder geringerer UV-Durchlässigkeit gestalten. Insbesondere bei Verwendung von Gläsern mit sehr geringer UV-Lichtdurchlässigkeit wird die Dauerhaftigkeit von aus Kunststoffmaterialien gebildeten Mehrfachstegplatten, die innerhalb einer Reihe von Profilglasbahnen angeordnet sind, deutlich erhöhen.

Ansonsten sind Kunststoffe generell weniger haltbar als Glas; mit der hier dargestellten Anordnung lässt sich die unterschiedliche Langlebigkeit aber zumindest etwas kompensieren.

Ausführungsbeispiele der Erfindung werden nachfolgend anhand der beigefügten Zeichnungen näher erläutert. Darin zeigt:
- Fig. 1: einen Schnitt durch eine erste Ausführungsform einer Profilbauglasanordnung, die eine Anordnung aus mehreren Mehrfachstegplatten und beidseitig davon angeordnete Reihen nebeneinander angeordneter Profilbauglasbahnen aufweist, wobei an einer Außenseite eine doppelschalige Anordnung von Profilbauglasbahnen und an einer Innenseite eine einfachschalige Anordnung von Profilbauglasbahnen vorgesehen sind;
- Fig. 2: ein weiterer Schnitt durch eine weitere Ausführungsform einer Profilbauglasanordnung, vergleichbar derjenigen von Fig. 1, wobei innenseitig ebenfalls eine doppelschalige Anordnung von Profilbauglasbahnen vorgesehen ist;
- Fig. 3: eine dritte Ausführungsform einer Profilbauglasanordnung, wobei außenseitig und innenseitig eine einfachschalige Anordnung nebeneinander angeordneter Profilbauglasbahnen vorgesehen ist, die gemeinsam an einer Halteeinrichtung gehalten sind, wobei auch Mehrfachstegplatten an der Halteeinrichtung gehalten sind;
- Fig. 4: eine Vergrößerung von Fig. 3 im Bereich der Halteeinrichtung.

In den Fig. 1 bis 4 sind unterschiedliche Ausführungsformen einer Profilbauglasanordnung 10 zum Bilden einer Wand 12, eines Wandbereiches oder eines Bereiches einer Fassade eines Gebäudes (nicht dargestellt) gezeigt.

Die Profilbauglasanordnung 10 weist wenigstens eine Reihe 16, 22, 30, 32 von nebeneinander angeordneten Profilglasbahnen 18 und damit kombiniert ein plattenförmiges selbsttragendes Wärmeisoliermaterial 24 auf. Das plattenförmige selbsttragende Wärmeisoliermaterial 24 ist nicht an den jeweiligen Profilglasbahnen 18 selbst sondern gesondert befestigt.

Die Profilglasbahnen 18 sind aus Profilgläsern mit einem Steg 34 sowie wenigstens einem Flansch 36, 38 gebildet.

In den dargestellten Ausführungsformen sind die Profilgläser 40 als U-Glas mit einer U-Profilform ausgebildet, wo an beiden Seiten des Steges 34 jeweils ein Flansch 36, 38 absteht. Es sind aber auch L-förmige Profilgläser 40 möglich, insbesondere an Randbereichen der Profilbauglasanordnung 10.

Das plattenförmige selbsttragende Wärmeisoliermaterial 24 ist durch eine Mehrfachstegplattenanordnung 26 aus mehreren Mehrfachstegplatten 28 gebildet. Die Mehrfachstegplatten 28 sind aus Kunststoff gefertigt, wobei wenigstens zwei plattenförmige Kunststoffhäute durch hierzu senkrechte, zwischen den Kunststoffhäuten 42 angeordnete Stege 44 verbunden sind. Die Stege 44 können senkrecht oder schräg zwischen den Kunststoffhäuten 42 verlaufen. Es ist wenigstens eine Doppelstegplatte mit zwei Kunststoffhäuten 42 und Stegen dazwischen vorgesehen. Vorzugsweise ist wenigstens eine Dreifachstegplatte mit drei Kunststoffhäuten 42 und Stegen dazwischen vorgesehen. Mehr bevorzugt sind Mehrfachstegplatten 28 mit einer größeren Anzahl von Kunststoffhäuten 42, z.B. eine Vierfachstegplatte oder Fünffachstegplatte usw.

Die Mehrfachstegplattenanordnung 26 kann auch mehrere Mehrfachstegplatten 28 parallel in Dickenrichtung nebeneinandergelegt aufweisen, so dass das plattenförmige selbsttragende Wärmeisoliermaterial 24 insgesamt eine sehr variable und je nach Anwendung anzupassende Dicke aufweisen kann.

Derartige Mehrfachstegplatten 28 sind im Handel erhältlich, beispielsweise von der Fa. Rodeca.

In bevorzugter Ausgestaltung weist jede Mehrfachstegplatte 28 an einer Stirnseite ein Vorsprungsprofil 46 und an seiner gegenüberliegenden Seite ein komplementäres Rücksprungsprofil 48 auf, so dass mehrere Mehrfachstegplatten 28 mit ihren ineinander eingreifenden Vorsprungsprofilen 46 und Rücksprungsprofilen 48 aneinander befestigbar sind.

Hierdurch können die Mehrfachstegplatten 28 mit ihren Stirnseiten zueinander angeordnet zu einer eine große Ebene bildenden Mehrfachstegplattenanordnung 26 zusammengesteckt werden, um so ein großflächiges plattenförmiges selbsttragendes Wärmeisoliermaterial 24 zu bilden, das neben der jeweiligen Reihe 16, 22, 30, 32 von Profilglasbahnen 18 befestigbar ist.

Das Profilglas 40 und die Profilglasbahnen 18 sind so hergestellt und ausgebildet, wie dies aus der Firmendruckschrift "Lamberts LINIT - Technische Einführung U-Glas", 6. Auflage, Druckvermerk Lamberts/Linit TE 6 de/012009 vom September 2012 und/oder in der allgemeinen bauaufsichtlichen Zulassung Nr. Z-70.4-44 vom 21.12.2012 beschrieben und gezeigt ist. Diese beiden Dokumente werden hierin durch Bezugnahme inkorporiert und bilden Teile der hiesigen Offenbarung.

Demnach können die Profilgläser 40 auf ihren Stegen 34 und/oder Flanschen 36, 38 aus Naturglas oder mit Ornamentierungen und/oder mit sandgestrahlten Oberflächen und/oder mit Farbemaillierungen versehen sein. Eine besondere Ornamentierung stellt eine Prismastrukturoberfläche dar, mit der sich der Lichteintrag durch die Profilglasbahn 18 je nach Lichteinfall steuern lässt. Es wird in diesem Zusammenhang ausdrücklich auf die EP 1 066 445 B1 verwiesen.

Bei den dargestellten Ausführungsformen der Profilbauglasanordnung 10 ist jeweils auf der im bestimmungsgemäßen Gebrauch nach außen hin weisenden Außenseite 14 der wenigstens einen Mehrfachstegplatte 28 wenigstens eine erste Reihe 16 der Profilglasbahnen 18 vorgesehen. Weiter ist auf der im bestimmungsgemäßen Gebrauch nach innen weisenden Innenseite 20 der wenigstens einen Mehrfachstegplatte 28 wenigstens eine zweite Reihe 22 der Profilglasbahnen 18 vorgesehen.

Dabei sind die Flansche 36, 38 der Profilglasbahnen 18 der ersten Reihe 16 und der zweiten Reihe 22 jeweils in den Innenraum zwischen den Profilglasbahnen 18 der ersten Reihe 16 und der zweiten Reihe 22 hin gerichtet, also hier hin zu der wenigstens einen Mehrfachstegplatte 28 gerichtet, so dass die Stege 34 der nebeneinander angeordneten Profilglasbahnen 18 die Außenseite 14 bzw. die Innenseite 20 der Profilbauglasanordnung 10 bilden.

Die jeweils auf der Innenseite 20 und der Außenseite 14 angeordneten Profilglasbahnen 18 können einschalig oder doppelschalig verlegt sein.

Fig. 1 zeigt eine Ausgestaltung der Profilbauglasanordnung 10, wo zwischen der ersten Reihe 16 der Profilglasbahnen 18 und der aus ineinander gesteckten Mehrfachstegplatten 28 gebildeten Mehrfachstegplattenanordnung 26 noch eine dritte Reihe 30 von Profilglasbahnen 18 mit zur Außenseite 14 hin gerichteten Flanschen 36, 38 angeordnet ist, so dass die erste Reihe 16 und die dritte Reihe 30 mit ineinander eingreifenden Flanschen 36, 38 eine äußere doppelschalige Glasbahnenanordnung 52 bilden. Es können auf der jeweiligen Außenseite 14 und der Innenseite 20 auch noch mehr Reihen von Profilglasbahnen 18 vorgesehen sein, so dass allgemein mehrfachschalige Glasbahnenanordnungen 52 auf der Außenseite 14 und/oder der Innenseite 20 vorgesehen sein können. Dadurch ist auf der Außenseite 14 eine äußere mehrfachschalige Glasbahnenanordnung 52 aus einer ersten Reihe 16 von Profilglasbahnen 18 mit zur Innenseite 20 hin gerichteten Flanschen 36, 38 und aus einer dritten Reihe 30 von Profilglasbahnen 18 mit zur Außenseite 14 hin gerichteten Flanschen 36, 38 gebildet.

Bei dem in Fig. 1 dargestellten Ausführungsbeispiel ist auf der Innenseite 20 nur die zweite Reihe 22 von Profilglasbahnen 18 vorgesehen, so dass auf der Innenseite 20 eine innere einschalige Glasbahnenanordnung 54 vorgesehen ist.

Die jeweilige doppelschalige oder mehrfachschalige äußere Glasbahnenanordnung 52 und die einschalige innere Glasbahnenanordnung 54 sind so ausgebildet, wie dies für einschalige und doppelschalige oder mehrfachschalige Glasbahnenanordnungen in der bauaufsichtlichen Zulassung Z-70.4-44 sowie in der vorerwähnten Firmendruckschrift "Lamberts LINIT-Technische Einführung U-Glas" beschrieben und gezeigt ist.

Die in Fig. 2 dargestellte Ausführungsform der Profilbauglasanordnung 10 entspricht im Wesentlichen der in Fig. 1 dargestellten Ausführungsform der Profilbauglasanordnung 10, wobei jedoch auf der Innenseite 20 nicht nur eine einschalige Glasbahnenanordnung, sondern eine innere mehrfachschalige Glasbahnenanordnung 56 aus der zweiten Reihe 22 und einer vierten Reihe 32 aus Profilglasbahnen 18 gebildet ist. Die Flansche der Profilglasbahnen 18 der vierten Reihe 32 sind zu dem Inneren des Gebäudes hin gerichtet und bilden zusammen mit der zweiten Reihe 22 in dem dargestellten Ausführungsbeispiel eine doppelschalige Glasbahnenanordnung, wie sie auch auf der Außenseite vorgesehen ist.

Sowohl bei der Ausführungsform der Fig. 1 als auch bei der Ausführungsform der Fig. 2 können die mehrfachschaligen Glasbahnenanordnungen 52, 56 bzw. die einschalige Glasbahnenanordnung 54 mit der aus der bauaufsichtlichen Zulassung Z-70.4-44 sowie aus der Firmendruckschrift "Lamberts LINIT - Technische Einführung U-Glas" bekannten Halterungen am Rand befestigt werden, wobei die äußere Glasbahnenanordnung 52 und die innere Glasbahnenanordnung 54, 56 mit Abstand zueinander angeordnet sind und dazwischen die Mehrfachstegplattenanordnung 26 untergebracht ist. Die Mehrfachstegplattenanordnung 26 kann in eigenen Halterungen (nicht dargestellt) dazwischen befestigt sein, wie dies für derartige Mehrfachstegplattenanordnungen 26 alleine grundsätzlich bekannt ist. Beispielsweise können hier U-AluminiumProfile am Rand vorgesehen sein, die die Mehrfachstegplattenanordnung 26 am Rand umgreifen und so festhalten. Derartige U-Profile können aber auch an den jeweiligen Halterungen der Glasbahnenanordnungen 52, 54, 56 angeformt oder integral damit ausgebildet sein.

Die Fig. 3 und 4 zeigen eine besondere Ausgestaltung, bei der die Halterung für Mehrfachstegplatten 28 an einer Halteeinrichtung 60 zum Festhalten der Flansche 36, 38 der ersten Reihe 16 und der zweiten Reihe 22 der Profilglasbahnen 18 vorgesehen ist.

Hier weist die Halteeinrichtung 60 ein H-förmiges Halteprofil 62 zum Umfassen der Flanschenden der Flansche 36, 38 von jeweils benachbarten Profilglasbahnen 18 auf.

Die Flanschenden sind jeweils mit Puffermaterial 64 umgeben. Das Puffermaterial 64 ist derart ausgebildet, dass es schlecht Wärme leitet und die Flanschenden schützt. Beispielsweise sind hier Kunststoffprofile, Rollenschnüre oder Silikonmaterialien oder sonstige Dichtungsmaterialien vorgesehen.

Diese Puffermaterialien 64 sorgen auch dafür, dass die Halteeinrichtung 60 thermisch getrennt von der Außenseite 14 und vorzugsweise auch von der Innenseite 20 ausgebildet ist.

Anstelle des dargestellten H-Halteprofils 62 könnte auch - insbesondere bei einschaliger Verglasung oder bei Verglasung mit Abstand zueinander - ein U-Halteprofil (nicht dargestellt) vorgesehen sein.

An der jeweiligen Halteprofilstirnseite 66, die in den Innenraum zwischen den Flanschen 36, 38 des daran gehaltenen Profilglases 40 gerichtet ist, ist eine Befestigungsanordnung 68 zur Befestigung wenigstens einer der Mehrfachstegplatten 28 vorgesehen.

In dem dargestellten Ausführungsbeispiel weist die Befestigungsanordnung 68 die jeweils komplementäre Form zu dem Vorsprungsprofil 46 oder dem Rücksprungsprofil 48 auf. So ist auf einer ersten Halteprofilstirnseite 66 ein entsprechendes Vorsprungsprofil 46 und auf der gegenüberliegenden Halteprofilstirnseite 66 das entsprechende Rücksprungsprofil 48 vorgesehen, so dass die Mehrfachstegplatten 28 an den Halteprofilen 62 aufgeschoben werden können und dann festgehalten werden. Alternativ sind auch U-Profilbereiche (nicht dargestellt) denkbar, die die Randkantenbereiche der Mehrfachstegplatten 28 umgreifen.

Die Mehrfachstegplatten 28 sind vorzugsweise aus lichtdurchlässigem Material, eventuell auch aus transparentem Material gebildet. Durch die Mehrfachstegplatten 28 sind mehrere Hohlkanäle ausgebildet, die entsprechend mit Luft - oder auch mit Wärmeisoliermaterialien- gefüllt sind. Je mehr Kunststoffhäute 42 vorgesehen sind, desto mehrere Ebenen von entsprechenden Hohlkammerkanälen sind in den jeweiligen Mehrfachstegplatten 28 ausgebildet.

Bei entsprechend transparenter oder lichtdurchlässiger Ausbildung der Mehrfachstegplatten 28 wird durch die Anordnung innerhalb von zwei Reihen 16, 22 von Profilglasbahnen 18 eine hervorragende Vorrichtung zur transparenten Wärmedämmung gebildet, die die Vorteile von U-Glas mit den Vorteilen von Mehrfachstegplatten 28 verbindet. Die Profilgläser 40 filtern bereits bei ganz normaler Glasausbildung einen hohen Anteil von UV-Bereich heraus, so dass die im Inneren zwischen den Reihen 16, 22 von Profilglasbahnen 18 angeordneten Mehrfachstegplatten 28 weniger durch UV-Licht oder sonstige schädliche Strahlung angegriffen werden als bei der sonst üblichen außenseitigen Anordnung von Mehrfachstegplatten 28. Bei einer besonders bevorzugten Ausgestaltung wird dieser Effekt noch dadurch verstärkt, dass ein Profilglas 40 mit höherer UV-Filterfunktion - insbesondere UV-Schutzglas - vorgesehen wird.

Die Profilbauglasanordnung 10 hat weiter den Vorteil, dass die im Inneren angeordnete Mehrfachstegplatte 28 durch die außenseitigen Profilglasbahnen 18 gegen weitere äußere Einflüsse geschützt ist. Bereits bei normalem Glas bieten die Profilglasbahnen 18 bereits eine sehr große Widerstandskraft und können hohe statische Kräfte aufnehmen. Auch Einschläge von Bällen sind bereits mit normalem Profilglas 40 unschädlich, so dass die Profilbauglasanordnung 10 auch für Sporthallen geeignet ist. Insbesondere bei der Verwendung von vorgespanntem Glas werden diese Eigenschaften noch verbessert.

Weiter kann die Profilbauglasanordnung 10 ohne weitere Maßnahmen als Wand 12 auch für durch Publikum besuchte Bereiche verwendet werden. Es müssen keine gesonderten Absturzsicherungen vorgesehen werden.

### Bezugszeichenliste:

- 10: Profilbauglasanordnung
- 12: Wand
- 14: Außenseite
- 16: erste Reihe
- 18: Profilglasbahn
- 20: Innenseite
- 22: zweite Reihe
- 24: plattenförmiges selbsttragendes Wärmeisoliermaterial
- 26: Mehrfachstegplattenanordnung
- 28: Mehrfachstegplatte
- 30: dritte Reihe
- 32: vierte Reihe
- 34: Steg
- 36: erster Flansch
- 38: zweiter Flansch
- 40: Profilglas
- 42: Kunststoffhaut
- 44: Steg der Mehrfachstegplatte
- 46: Vorsprungsprofil
- 48: Rücksprungprofil
- 50: Stirnseite
- 52: äußere mehrfachschalige Glasbahnenanordnung
- 54: einschalige Glasbahnenanordnung
- 56: innere mehrfachschalige Glasbahnenanordnung
- 60: Halteeinrichtung
- 62: H-Halteprofil
- 64: Puffermaterial
- 66: Halteprofilstirnseite
- 68: Befestigungsanordnung

## Patentansprüche

1. Profilbauglasanordnung (10) umfassend wenigstens eine Reihe nebeneinander angeordneter Profilbauglasbahnen (18), die jeweils mit wenigstens einem Steg (34) und wenigstens einem Flansch (36, 38) versehen sind, wobei die Profilbauglasanordnung (10) wenigstens eine selbsttragende Mehrfachstegplatte (28) aus Kunststoff aufweist,
**dadurch gekennzeichnet,**
**dass** die Profilbauglasanordnung (10) ein plattenförmiges selbsttragendes Wärmeisoliermaterial (24) aufweist, das nicht an den jeweiligen Profilbauglasbahnen (18) selbst, sondern gesondert befestigt ist und durch eine Mehrfachstegplattenanordnung (26) aus mehreren der Mehrfachstegplatten (28) gebildet ist.

2. Profilbauglasanordnung (10) nach Anspruch 1,
**dadurch gekennzeichnet,**
**dass** auf der im bestimmungsgemäßen Gebrauch an einem Gebäude nach außen hin gerichtet anzuordnenden Außenseite (14) der wenigstens einen Mehrfachstegplatte (28) eine erste Reihe (16) aus nebeneinander angeordneten Profilbauglasbahnen (18) angeordnet ist.

3. Profilbauglasanordnung (10) nach Anspruch 2,
**dadurch gekennzeichnet,**
**dass** auf der im bestimmungsgemäßen Gebrauch an einem Gebäude nach innen hin gerichtet anzuordnenden Innenseite (20) der wenigstens einen Mehrfachstegplatte (28) eine zweite Reihe (22) aus nebeneinander angeordneten Profilbauglasbahnen (18) angeordnet ist, so dass die wenigstens eine Mehrfachstegplatte (28) zwischen wenigstens zwei Reihen (16, 22) aus nebeneinander angeordneten Profilbauglasbahnen (18) aufgenommen ist.

4. Profilbauglasanordnung (10) nach Anspruch 3, **dadurch gekennzeichnet,**
**dass** auf der Außenseite (14) der wenigstens einen Mehrfachstegplatte (28) eine äußere mehrfachschalige Glasbahnenanordnung (52) mit der ersten Reihe (16) und wenigstens einer dritten Reihe (30) von Profilbauglasbahnen (18) vorgesehen ist, wobei die Flansche (36) der Profilbauglasbahnen (18) der ersten Reihe (16) und die Flansche (38) der Profilbauglasbahnen (18) der dritten Reihe (30) zueinander gerichtet sind.

5. Profilbauglasanordnung (10) nach Anspruch 3 oder nach den Ansprüchen 3 und 4,
**dadurch gekennzeichnet,**
**dass** auf der Innenseite (20) der wenigstens einen Mehrfachstegplatte (28) eine innere mehrfachschalige Glasbahnenanordnung (56) mit der zweiten Reihe (22) und wenigstens einer weiteren Reihe (32) von Profilbauglasbahnen (18) vorgesehen ist, worin Profilbauglasbahnen (18) mit ihren Flanschen (36, 38) zueinander angeordnet sind.

6. Profilbauglasanordnung (10) nach einem der voranstehenden Ansprüche,
**dadurch gekennzeichnet,**
**dass** die wenigstens eine Mehrfachstegplatte (28) zusammen mit mehreren der Profilbauglasbahnen (18) an einer gemeinsamen Halteeinrichtung (60) gehalten ist.

7. Profilbauglasanordnung (10) nach Anspruch 6,
**dadurch gekennzeichnet,**
**dass** die Halteeinrichtung (60) ein U- oder H-förmiges Halteprofil (62) zum Umfassen von Flanschenden benachbarter Profilbauglasbahnen (18) aufweist.

8. Profilbauglasanordnung (10) nach Anspruch 7,
**dadurch gekennzeichnet,**
**dass** das H-förmige Halteprofil (62) auf beiden Seiten Flanschenden benachbarter Profilbauglasbahnen (18) unterschiedlicher Reihen (16, 22, 30, 32) von Profilbauglasbahnen (18) mit entgegengesetzter Anordnung umfassen, wobei an wenigstens einer Halteprofilstirnseite (66) des Halteprofils(62), die in einen Hohlraum gerichtet ist, der zwischen den Flanschen (36, 38) von mit ihren Flanschen (36, 38) zueinander gerichteten Profilbauglasbahnen (18) gebildet ist, eine Stirnseite (50) der wenigstens einen in dem Hohlraum angeordneten Mehrfachstegplatte (28) befestigt ist.

9. Profilbauglasanordnung (10) nach einem der voranstehenden Ansprüche,
**dadurch gekennzeichnet,**
**dass** die wenigstens eine Mehrfachstegplatte (28) aus transparentem oder lichtdurchlässigen Kunststoff gebildet ist.

10. Profilbauglasanordnung (10) nach einem der voranstehenden Ansprüche,
**dadurch gekennzeichnet,**
**dass** die Profilbauglasbahnen (18) ausgewählt sind aus einer Gruppe von Profilgläsern (40), die Naturglasprofile, Ornamentglasprofile, Profilgläser mit Wärmeschutzbeschichtung, sandgestrahlte Profilgläser, farbemaillierte Profilgläser, UV-Schutz-Profilgläser, vorgespannte Profilgläser und Prisma-Profilgläser, die zumindest am Steg eine mit einer Prismastruktur versehene Oberfläche haben, aufweist.

11. Profilbauglasanordnung (10) nach einem der voranstehenden Ansprüche,
**dadurch gekennzeichnet,**
**dass** zwischen der wenigstens einen Mehrfachstegplatte (28) und den Stegoberflächen der wenigstens einen Reihe (16, 22, 30, 32) von nebeneinander angeordneten Profilbahnen (18) ein Abstand vorgesehen ist.

12. Profilbauglasanordnung (10) nach Anspruch 1 oder nach einem der Ansprüche 2 bis 11, soweit auf Anspruch 1 zurückbezogen,
**dadurch gekennzeichnet,**
**dass** die mehreren Mehrfachstegplatten (28) in einer Ebene ausgerichtet sind und/oder an Stirnseiten (50) miteinander befestigt zu der ebenen Mehrfachstegplattenanordnung (26) zusammengefügt sind.

13. Verglasung, umfassend wenigstens eine Profilbauglasanordnung (10) nach einem der voranstehenden Ansprüche.

14. Gebäude, umfassend wenigstens eine Profilbauglasanordnung (10) nach einem der Ansprüche 1 bis 12 oder eine Verglasung nach Anspruch 13.

## Claims

1. Profile construction glass assembly (10) comprising at least one row of profiled glass strips (18) arranged side by side, each of which is provided with at least one web (34) and at least one flange (36, 38), the profile construction glass assembly (10) having at least one self-supporting multiple web plate (28) made of plastic, ***characterized in* that** the profile construction glass assembly (10) comprises a plate-shaped self-supporting thermal insulation material (24) which is not attached to the respective profiled glass strips (18) themselves but separately and is formed by a multiple web plate assembly (26) composed of a plurality of multiple web plates (28).

2. Profile construction glass assembly (10) according to claim 1, ***characterized in* that** a first row (16) of profiled glass strips (18) arranged side by side is disposed on the outer side (14) of the at least one multiple web plate (28), which outer side (14) is to be arranged facing outwards on a building when used as intended.

3. Profile construction glass assembly (10) according to claim 2, ***characterized in* that** a second row (22) of profiled glass strips (18) arranged side by side is disposed on the inner side (20) of the at least one multiple web plate (28), which inner side (20) is to be arranged facing inwards on a building when used as intended, so that the at least one multiple web plate (28) is received between at least two rows (16, 22) of profiled glass strips (18) arranged side by side.

4. Profile construction glass assembly (10) according to claim 3, ***characterized in* that** on the outside (14) of the at least one multiple web plate (28) there is provided an outer multiple-shell glass strip arrangement (52) having the first row (16) and at least one third row (30) of profiled glass strips (18), the flanges (36) of the profiled glass strips (18) of the first row (16) and the flanges (38) of the profiled glass strips (18) of the third row (30) being directed towards one another.

5. Profile construction glass assembly (10) according to claim 3 or according to claims 3 and 4, ***characterized in* that** on the inner side (20) of the at least one multiple web plate (28) there is provided an inner multiple-shell glass strip arrangement (56) with the second row (22) and at least one further row (32) of profiled glass strips (18), wherein profiled glass strips (18) with their flanges (36, 38) are arranged towards one another.

6. Profile construction glass assembly (10) according to one of the preceding claims, ***characterized in* that** the at least one multiple web plate (28) is held together with a plurality of the profiled glass strips (18) on a common holding device (60).

7. Profile construction glass assembly (10) according to claim 6, ***characterized in* that** the holding device (60) comprises a U- or H-shaped holding profile (62) for enclosing flange ends of adjacent profiled glass strips (18).

8. Profile construction glass assembly (10) according to claim 7, ***characterized in* that** the H-shaped holding profile (62) comprises on both sides flange ends of adjacent profiled glass strips (18) of different rows (16, 22, 30, 32) of profiled glass strips (18) of opposite arrangement, wherein an end face (50) of the at least one multiple web plate (28) in a cavity which is formed between the flanges (36, 38) of profiled glass strips (18) directed with their flanges (36, 38) towards one another, is fastened to at least one holding profile end face (66) of the holding profile (62) which is oriented into the cavity.

9. Profile construction glass assembly (10) according to one of the preceding claims, ***characterized in* that** the at least one multiple web plate (28) is formed from transparent or translucent plastic.

10. Profile construction glass assembly (10) according to one of the preceding claims, ***characterized in* that** the profiled glass strips (18) are selected from a group of profiled glasses (40) which comprises natural glass profiles, ornamental glass profiles, profiled glasses with heat protection coating, sandblasted profiled glasses, colored enameled profiled glasses, UV-protection profiled glasses, tempered profiled glasses and prism profiled glasses which have a surface provided with a prism structure, at least at the web.

11. Profile construction glass assembly (10) according to one of the preceding claims, ***characterized in* that** a spacing is provided between the at least one multiple web plate (28) and the web surfaces of the at least one row (16, 22, 30, 32) of profiled strips (18) arranged side by side.

12. Profile construction glass assembly (10) according to claim 1 or according to one of claims 2 to 11, as far as related back to claim 1, ***characterized in* that** the plurality of multiple web plates (28) are aligned in one plane and/or fastened together at end faces (50) to form the planar multiple web plate arrangement (26).

13. Glazing comprising at least one profile construction glass assembly (10) according to one of the preceding claims.

14. A building comprising at least one profile construction glass assembly (10) according to any of claims 1 to 12 or glazing according to claim 13.

## Revendications

1. Système de verre de construction profilé (10) comprenant au moins une rangée de feuilles de verre de construction profilé (18) disposées côte à côte, dont chacune est munie d'au moins une nervure (34) et d'au moins une bride (36, 38), le système de verre de construction profilé (10) comportant au moins une plaque à plusieurs nervures autoportante (28) en plastique, ***caractérisé en ce* que** le système de verre de construction profilé (10) comprend un matériau d'isolation thermique autoporteur en forme de plaque (24) qui n'est pas fixé aux feuilles de verre de construction profilé respectives (18) elles-mêmes mais séparément et est formé d'une pluralité de plaques à plusieurs nervures (28).

2. Système de verre de construction profilé (10) selon la revendication 1, ***caractérisé en ce* qu'**une première rangée (16) de feuilles de verre de construction profilé (18) disposées côte à côte est disposée sur la face extérieure (14) de l'au moins une plaque à plusieurs nervures (28), laquelle face extérieure (14) doit être disposée vers l'extérieur sur un bâtiment dans les conditions normales d'emploi.

3. Système de verre de construction profilé (10) selon la revendication 2, ***caractérisé en ce* qu'**une deuxième rangée (22) de feuilles de verre de construction profilé (18) disposées côte à côte est disposée sur la face intérieure (20) de la au moins une plaque à plusieurs nervures (28), laquelle face intérieure (20) doit être disposée vers l'intérieur sur un bâtiment dans les conditions normales d'emploi, afin que la plaque à plusieurs nervures (28) soit reçue entre au moins deux rangées (16, 22) de feuilles de verre de construction profilé (18) disposées côte à côte.

4. Système de verre de construction profilé (10) selon la revendication 3, ***caractérisé en ce* qu'**il est prévu sur la face extérieur (14) de la au moins une plaque à plusieurs nervures (28) un ensemble extérieur de feuilles de verre multi-couche (52) comportant la première rangée (16) et au moins une troisième rangée (30) de feuilles de verre de construction profilé (18), les brides (36) des feuilles de verre de construction profilé (18) de la première rangée (16) et les brides (38) des feuilles de verre de construction profilé (18) de la troisième rangée (30) étant tournées les unes vers les autres.

5. Système de verre de construction profilé (10) selon la revendication 3 ou selon les revendications 3 et 4, ***caractérisé en ce* qu'**il est prévu sur la face intérieure (20) de la au moins une plaque à plusieurs nervures (28) un ensemble intérieur de feuilles de verre multi-couche (56) comportant la deuxième rangée (22) et an moins une autre rangée de feuilles de verre de construction profilé (18), dont les brides (36, 38) sont disposées les unes vers les autres.

6. Système de verre de construction profilé (10) selon l'une des revendications précédentes, ***caractérisé en ce* que** l'au moins une plaque à plusieurs nervures (28) est maintenue ensemble avec une pluralité de feuilles de verre de construction profilé (18) sur un dispositif de maintien commun (60).

7. Système de verre de construction profilé (10) selon la revendication 6, ***caractérisé en ce* que** le dispositif de maintien (60) comprend un profilé de maintien (62) en forme de U ou de H pour entourer les extrémités de bride de feuilles de verre de construction profilé (18) adjacentes.

8. Système de verre de construction profilé (10) selon la revendication 7, ***caractérisé en ce* que** le profilé de maintien (62) en forme de H comprend des deux côtés des extrémités de bride de feuilles de verre de construction profilé adjacentes (18) des rangées différentes (16, 22, 30, 32) de feuilles de verre de construction profilé (18) disposées de manière opposée, dans laquelle une face frontale (50) de la au moins une plaque à plusieurs nervures (28) disposée dans une cavité qui est formée entre les brides (36, 38) des feuilles de verre de construction profilé (18) orientées avec leurs brides (36, 38) l'une vers l'autre, est fixée à au moins une face frontale de profilé de retenue (66) du profilé de maintien (62) qui est orienté dans la cavité.

9. Système de verre de construction profilé (10) selon l'une des revendications précédentes, ***caractérisé en ce* que** la au moins une plaque à plusieurs nervures (28) est réalisée en matière plastique transparente ou translucide.

10. Système de verre de construction profilé (10) selon l'une des revendications précédentes, ***caractérisé en ce* que** les feuilles de verre de construction profilé (18) sont choisies dans un groupe de verres profilés (40) qui présente des profils en verre naturel, des profils en verre ornementaux, des verres profilés avec revêtement de protection thermique, des verres profilés sablés, des verres profilés émaillés colorés, des verres profilés de protection UV, des verres profilés tempérés et des verres profilés prismes qui présentent une surface munie d'une structure prismatique au moins à la nervure.

11. Système de verre de construction profilé (10) selon l'une des revendications précédentes, ***caractérisé en ce* qu'**il est prévu un espacement entre la au moins une plaque à plusieurs nervures (28) et les surfaces de nervure de la au moins une rangée (16, 22, 30, 32) de feuilles profilées (18) disposées les unes à côté des autres.

12. Système de verre de construction profilé (10) selon la revendication 1 ou selon l'une des revendications 2 à 11, dans la mesure où elles dépendent de la revendication 1, ***caractérisé en ce* que** la pluralité de plaques à plusieurs nervures (28) sont alignées dans un plan et/ou fixées ensemble sur des faces frontales (50) pour former l'ensemble de plaques à plusieurs nervures (26) plan.

13. Vitrage comprenant au moins un système de verre de construction profilé (10) selon l'une des revendications précédentes.

14. Bâtiment comprenant au moins un système de verre de construction profilé (10) selon l'une quelconque des revendications 1 à 12 ou un vitrage selon la revendication 13.
